# EUROPÄISCHE PATENTSCHRIFT

(11) **EP 0 070 364 B1**
(45) Veröffentlichungstag und Bekanntmachung des Hinweises auf die Patenterteilung: **09.10.1985**
(21) Anmeldenummer: 82104163.9
(22) Anmeldetag: 13.05.1982
(51) Int. Cl.: G08B 13/18, G08B 29/00

(54) **Bewegungsmelder zur Raumüberwachung**
Movement signalling device for space surveillance
Avertisseur de mouvement pour la surveillance d'une espace

(30) Priorität: 17.07.1981 DE 3128256
(43) Veröffentlichungstag der Anmeldung: 26.01.1983
(73) Patentinhaber: Richard Hirschmann Radiotechnisches Werk, 73702 Esslingen (DE)
(72) Erfinder: Zierhut, Hermann, Dipl.-Ing., D-8000 München 83 (DE)
(74) Vertreter: Stadler, Heinz, Dipl.-Ing.

## Beschreibung

Die Erfindung betrifft einen Bewegungsmelder zur Raumüberwachung, bestehend aus einem wenigstens zwei im Gegentakt arbeitende Sensoren zur Aufnahme elektromagnetischer Strahlung im Infrarotbereich über eine Optik zur Abbildung mindestens eines Gesichtsfeldes mit zwei nebeneinander liegenden Strahlungskeulen und einen nachgeschalteten Verstärker mit einer unteren Grenzfrequenz von gl 1 Hz aufweisenden Strahlungsempfänger, sowie einer Auswerteschaltung und einer Alarmeinheit, wobei die Auswerteschaltung jeweils einen Signalweg für positive und negative Signale mit je einem die Signalflußdauer bestimmenden, von den Ausgangsimpulsen eines Fensterdiskriminators getriggerten Zeitglied aufweist und bei Änderung der Strahlungsintensität dann einen alarmauslösenden Steuerimpuls abgibt, wenn innerhalb einer vorgegebenen Zeitdauer nacheinander sowohl ein positiver als auch ein negativer Spannungsimpuls am Ausgang des Strahlungsempfängers vorhanden sind.

Ein derartiger Bewegungsmelder ist bereits aus der US-PS 3,858,192 bekannt. Im Vergleich zu einem beispielsweise in der DE-PS 2537380 beschriebenen Bewegungsmelder, bei dem zwar die Aufeinanderfolge positiver und negativer Impulse in der Auswerteschaltung offenbart, die Immunität gegen Fehlalarme jedoch gering ist, da dieselbe Impulsfolge wegen der Verwendung von Gleichtaktsensoren auch durch unerwünschte Störeinflüsse erzeugt wird, ist er für eine höhere Störsicherheit geeignet, weil das gewählte Alarmkriterium durch Störfaktoren außerordentlich selten auftritt, während andererseits die Wahrscheinlichkeit der Erfassung einer als Alarm zu indizierenden Bewegung z. B. eines unerwünschten Eindringlings sehr groß ist.

Bei dem Bewegungsmelder gemäß der US-Patentschrift 3,858,192 ist die in der Auswerteschaltung benötigte Diodenwirkung durch Verwendung eines Fensterdiskriminators mit fester Referenzspannung realisiert. Eine derartige Schaltung weist jedoch den Nachteil auf, daß durch den Einschwingvorgang des Verstärkers eine extrem unsymmetrische Ansteuerung des Fensterdiskriminators und damit ein unerwünschter Alarm erfolgt, der entsprechend der Einschwingdauer der hier verwendeten Verstärker (etwa 3-5 Min., abhängig von der Stufenzahl) sehr lange andauert und beim Einschalten des Gerätes somit eine unerwünschte Verzögerung (z. B. der Arbeit des einschaltenden Service-Mannes) bewirkt. Gegebenenfalls ist zudem der Mehraufwand einer Schaltung zur Unterdrückung eines solchen Alarmes erforderlich. Vor allem aber entspricht bei einem solchen Fensterdiskriminator durch Streuungen der Bauelemente, Leckströme der Kondensatoren und ähnliche Effekte die Ausgangsspannung des Verstärkers auch nach der Einschwingzeit nicht immer dem Nominalwert, was wiederum zu einer unsymmetrischen Ansteuerung des Fensterdiskriminators und damit zur Auslösung von Fehlalarmen führt. Diese Nachteile sind besonders schwerwiegend, weil sie der angestrebten hohen Störsicherheit gerade zuwiderlaufen.

Der Erfindung liegt die Aufgabe zugrunde, bei einem Bewegungsmelder der eingangs genannten Art die mit Hilfe des durch die Gegentaktsensoren in Verbindung mit den jeweils zugeordneten nebeneinander liegenden Strahlungskeulen erzeugten Alarmkriteriums grundsätzlich mögliche Störsicherheit gegen Fehlalarm mit geringstmöglichem Aufwand tatsächlich zu erreichen und dauerhaft sicher zu gewährleisten.

Diese Aufgabe ist dadurch gelöst, daß die Ausgänge der Zeitglieder mit den Eingängen eines die Alarmgabe steuernden Und-Gliedes verbunden sind und daß der Fensterdiskriminator zwei komplementäre Transistoren aufweist, deren Emitter und Basen zusammengeschaltet und über einen ohm'schen Widerstand verbunden sind, der am basisseitigen Anschluß über einen Kondensator an Masse liegt, wobei dessen Kapazität und der Wert des Widerstandes so bemessen sind, daß die durch die langsamste noch zu erfassende Störbewegung bewirkte Spannungsänderung am Ausgang des Verstärkers größer ist als diejenige am Verbindungspunkt zwischen Kondensator und Widerstand. Bei dieser Schaltung ist die Referenzspannung nicht starr, sie gleicht sich vielmehr ständig der sich ändernden Ausgangsspannung des Verstärkers an, sodaß der Fensterdiskriminator immer quasisymmetrisch angesteuert wird und die beschriebenen Fehlalarme dadurch wirksam vermieden sind. Dabei ist die Angleichzeit durch entsprechende Bemessung der Bauteile so gewählt, daß ein optimaler Kompromiß zwischen dem Erreichen des Betriebszustandes einerseits und einer sicheren Alarmauslösung auch bei sich langsam bewegenden Objekten (Einbrecher) andererseits erreicht ist.

In vorteilhafter Weise erfolgt dabei die Meldung eines unerwünschten Eindringlings bereits nach Erreichen einer geringfügigen Änderung des beim Einschalten des Gerätes sich einstellenden Pegels, da der Fensterdiskriminator bereits bei stark unsymmetrischer Ansteuerung arbeitet.

Durch das Einschalten des Kondensators zwischen Masse und basisseitigem anstatt emitterseitigem Anschluß des ohm'schen Widerstandes kann die Kapazität des Kondensators in wünschenswerter Weise bei gleicher Wirkung um den Stromverstärkungsfaktor der Transistoren geringer gewählt werden.

Insgesamt ist beim erfindungsgemäßen Bewegungsmelder durch die Verwendung eines Fensterdiskriminators mit « nachlaufendem Potential auf einfache und wirkungsvolle Weise, sowie praktisch ohne Mehraufwand gegenüber dem Stand der Technik eine sehe hohe Immunität gegen Fehlalarme erreicht, die in vielen Fällen erst seinen sinnvollen praktischen Einsatz ermöglicht und in Ausführungsbeispielen Werte erreicht hat, die um bis zu 40 dB über denjenigen bekannter vergleichbarer Bewegungsmelder liegen.

Ein besonders kostengünstiger Aufbau der Auswerteschaltung des erfindungsgemäßen Bewegungsmelders ist in Anspruch 2 angegeben, weil durch den Aufbau der Zeitglieder als komplementäre Timer eine Phasenumkehrstufe zur Erzeugung gegenläufiger Startimpulse einsparbar ist.

Für den Fall, daß in der Schaltung kein Massepotential vorhanden ist, bietet die in Anspruch 3 beschriebene Maßnahme eine einfache Möglichkeit zur Verkürzung der angeführten Angleichzeit.

Die in Anspruch 4 angegebene Bemessung des RC-Gliedes gibt einen vorteilhaften Kompromiß an, der gewährleistet, daß einerseits beim Einschalten des Gerätes nur der Verstärker V und nicht auch der Fensterdiskriminator die Zeit bis zur Scharfschaltung bestimmt (R3- C möglichst klein) und zum anderen die Impulsanstiegszeit des Signals am Verstärkerausgang größer ist als diejenige des Signals an den Basen der Transistoren T₁. T₂, sodaß der Fensterdiskriminator noch einen durch einen sich sehr langsam bewegenden Einbrecher hervorgerufenen Mindestimpulsanstieg der Verstärkerausgangsspannung als Alarm indizieren kann (R_{3'} C möglichst groß).

Die Figur zeigt den prinzipiellen Aufbau eines Ausführungsbeispiels des erfindungsgemäßen Bewegungsmelders mit zwei Gegentaktsensoren und den beiden zugehörigen, im Überwachungsbereich nebeneinander verlaufenden Strahlungskeulen eines Gesichtsfeldes, wobei der Übersichtlichkeit halber weitere Gesichtsfelder weggelassen und ein vollständiges Schaltbild nur vom Fensterdiskriminator gezeigt ist, während die übrigen Einrichtungen lediglich symbolhaft dargestellt sind.

Der zur Überwachung geschlossener Räume auf Einbruch vorgesehene Bewegungsmelder besteht aus einem Strahlungsempfänger SE einer Auswerteschaltung AS und einer Alarmeinheit AE. Die Optik weist zwei im Gegentakt geschaltete infrarotempfindliche Sensoren S₁, S₂ auf, die derart außerhalb des Brennpunktes eines Spiegel-oder Linsensystems (symbolisiert durch die Linse L) angeordnet sind, daß die von ihnen ausgehenden beiden Strahlungskeulen Kᵢ, K₂ je Gesichtsfeld im Überwachungsbereich möglichst nahe nebeneinander verlaufen. Die von den Sensoren S₁, S₂ empfangene Strahlung wird in einem Operationsverstärker V mit einer unteren Grenzfrequenz von _{#} 1 Hz verstärkt und in der Auswerteschaltung AS verarbeitet, die aus einem Fensterdiskriminator mit dynamischer Referenzspannung, zwei von dessen Ausgangssignalen getriggerten Timern Zᵢ, Z₂ und einem Und-Glied U aufgebaut ist, dessen Ausgangssignal die aus einem Relais R und einem Signalgeber SG (z. B. Sirene) bestehende Alarmeinheit steuert.

Dieser Bewegungsmelder gibt nur dann einen Alarm ab, wenn innerhalb einer mittels der Timer Z₁, Z₂ einstellbaren Zeitspanne nacheinander sowohl ein positives, als auch ein negatives Signal von den Sensoren geliefert wird. Das Zeitfenster ist hier mit etwa 3 sec so gewählt, daß bei einer Brennweite der Optik von 40 ... 100 mm die beiden Keulen im Überwachungsbereich etwa 1 m breit sind und der langsamste, mit einer Geschwindigkeit von etwa 0,3 m pro sec sich bewegende Einbrecher gerade einen positiven und einen negativen Impuls bewirkt.

Diese als Alarmkriterium gewählte Signalfolge wird mit großer Sicherheit von einem die Strahlungskeulen Kᵢ, K₂ durchschreitenden unerwünschten Eindringling hervorgerufen, ist jedoch durch seine speziellen Bedingungen nur außerordentlich selten die Folge von Störeinflüssen, die keinen Alarm indizieren sollen.

Damit ist auf einfache und elegante Weise, sowie praktisch ohne Mehrkosten eine außerordentlich hohe Sicherheit gegen Fehlalarme gewährleistet.

Ergänzt und verstärkt ist diese Sicherheit noch durch den Einsatz und Aufbau eines dynamischen Fensterdiskriminators, der aus einem npn-Transistor T, und einem pnp-Transistor T₂ besteht, deren Kollektoren über Arbeitswiderstände R₁. R₂ an die beiden Pole der Betriebsgleichspannung ± U_{B} angeschlossen, mit ihren Emittern und ihren Basen direkt miteinander verbunden sind, zwischen den gemeinsamen Basen und Emittern einen ohm'schen Widerstand R₃ aufweisen und emitterseitig über einen ohm'schen Widerstand R₄ zur Einstellung der Triggeramplitude mit dem Verstärkerausgang, sowie basisseitig über einen Kondensator C mit Massepotential verbunden sind. Die Kapazität C und der Widerstand R₃ sind dabei so bemessen, daß die durch die langsamste noch zu erfassende Störbewegung bewirkte Spannungsänderung am Ausgang des Verstärkers größer ist als diejenige am Verbindungspunkt zwischen dem Widerstand R₃ und dem Kondensator C. Der basisseitige Anschluß des Kondensators C bringt gegenüber einem emitterseitigen Anschluß den Vorteil, daß seine Kapazität um den Stromverstärkungsfaktor der Transistoren kleiner bemessen sein kann. Der beschriebene Fensterdiskriminator bewirkt nicht nur eine Vermeidung von Fehlalarmen durch den unvermeidlichen Rausch-Störpegel (wegen der Transistorschwellenspannung), sondern weist darüber hinaus den für den praktischen Einsatz besonders wichtigen Vorteil auf, daß auch durch die sich ändernde Ausgangsspannung des Verstärkers V und die dadurch bedingte unsymmetrische Ansteuerung des Fensterdiskriminators hervorgerufene Fehlalarme wirksam verhindert sind, weil dessen Referenzspannung nicht starr ist, sondern sich ständig der sich ändernden Ausgangsspannung des Verstärkers angleicht. Die Angleichzeit ist mit etwa 20 Sekunden so gewählt, daß auch bei sich langsam bewegenden Einbrechern ein optimaler Kompromiß zwischen schnellem Erreichen des Betriebszustandes und sicherer Alarmauslösung gegeben ist.

Solange im überwachten Raumbereich keine Änderungen der Strahlungsintensität erfolgen, wird der Fensterdiskriminator absolut symmetrisch angesteuert, der Spannungspegel an den Basen der beiden Transistoren T₁. T₂ ist wegen des Kondensators C (ca. 5 µF) gleich demjenigen der Emitter, sodaß beide Transistoren gesperrt sind und damit keine Triggerimpulse für die beiden Timer Z₁, Z₂ liefern, womit am Ausgang des Und-Gliedes U kein Steuersignal zur Auslösung eines Alarms erzeugt wird.

Bewegt sich indessen ein Einbrecher durch die Strahlungskeulen K₁, K₂ der beiden Sensoren S₁ und S₂, so werden die beiden Transistoren nacheinander leitend und erzeugen Triggerimpulse für die Timer Z₁ und Z₂, die wiederum, sofern sich der Einbrecher schnell genug durch das Gesichtsfeld bewegt, innerhalb der eingestellten Zeitspanne je ein positives und ein negatives Signal an das Und-Gatter U liefern, an dessen Ausgang dann ein alarmauslösendes Signal entsteht.

Die Werte des R₃ C-Gliedes sind dabei als Kompromiß so bemessen, daß einerseits beim Einschalten des Gerätes nur der Verstärker V und nicht auch der Fensterdiskriminator die Zeit bis zur Scharfschaltung bestimmt (R₃ - C möglichst klein) und zum anderen die Impulsanstiegszeit des Signals am Verstärkerausgang größer ist als diejenige des Signals an den Basen der Transistoren T₁, T₂, sodaß der Fensterdiskriminator noch einen durch einen sich sehr langsam bewegenden Einbrecher hervorgerufenen Mindestimpulsanstieg der Verstärkerausgangsspannung als Alarm indizieren kann (R₃ . C möglichst groß).

Der beschriebene Bewegungsmelder weist trotz des einfachen und kostensparenden Aufbaus eine äußerst geringe Anfälligkeit gegen Fehlalarme und damit eine optimale Eignung für seinen bestimmungsgemäßen Einsatz auf.

## Patentansprüche

1. Bewegungsmelder zur Raumüberwachung, bestehend aus einem wenigstens zwei im Gegentakt arbeitende Sensoren (Sᵢ, S₂ zur Aufnahme elektromagnetischer Strahlung im Infrarotbereich über eine Optik (L) zur Abbildung mindestens eines Gesichtsfeldes mit zwei nebeneinander liegenden Strahlungskeulen und einen nachgeschalteten Verstärker (V) mit einer unteren Grenzfrequenz von 1 Hz aufweisenden Strahlungsempfänger (SE), sowie einer Auswerteschaltung (AS) und einer Alarmeinheit (AE), wobei die Auswerteschaltung (AS) jeweils einen Signalweg für positive und negative Signale mit je einem die Signalflußdauer bestimmenden, von den Ausgangsimpulsen eines Fensterdiskriminators getriggerten Zeitglied (Z₁, Z₂) aufweist und bei Änderung der Strahlungsintensität dann einen alarmauslösenden Steuerimpuls abgibt, wenn innerhalb einer vorgegebenen Zeitdauer nacheinander sowohl ein positiver als auch ein negativer Spannungsimpuls am Ausgang des Strahlungsempfängers (SE) vorhanden sind, dadurch gekennzeichnet, daß die Ausgänge der Zeitglieder (Z₁, ZJ mit den Eingängen eines die Alarmgabe steuernden Und-Gliedes (U) verbunden sind und daß der Fensterdiskriminator zwei komplementäre Transistoren (T₁, T₂) aufweist, deren Emitter und Basen zusammengeschaltet und über einen ohm'schen Widerstand (R₃) verbunden sind, der am basisseitigen Anschluß über einen Kondensator (C) an Masse liegt, wobei dessen Kapazität und der Wert des Widerstandes (R₃) so bemessen sind, daß die durch die langsamste noch zu erfassende Störbewegung bewirkte Spannungsänderung am Ausgang des Verstärkers (V) größer ist als diejenige am Verbindungspunkt zwischen Kondensator (C) und Widerstand (R₃).

2. Bewegungsmelder nach Anspruch 1, dadurch gekennzeichnet, daß die beiden Zeitglieder (Z₁, Z₂) komplementär aufgebaute Timer sind.

3. Bewegungsmelder nach Anspruch 1 oder 2, dadurch gekennzeichnet, daß der Kondensator (C) aus zwei Teilkondensatoren besteht, deren gemeinsamer Anschluß mit den zusammengeschalteten Basen der Transistoren (T₁, T₂) und deren anderer Anschluß mit dem positiven bzw. dem negativen Pol der Betriebsgleichspannungsquelle (± UB) verbunden ist.

4. Bewegungsmelder nach einem der Ansprüche 1 bis 3, dadurch gekennzeichnet, daß der Wert des am basisseitigen Anschluß des RC-Gliedes (R₃, C) wirksamen Produktes R3. C so klein ist, daß beim Einschalten des Gerätes nur der Verstärker (V) die Zeit bis zur Scharfschaltung bestimmt.

## Claims

1. Movement signalling device for space surveillance consisting of a radiation detector (SE) exhibiting at least two sensors (Sᵢ, S₂ operating in push-pull mode to pick up electromagnetic radiation in the infrared range through a lens (L) for imaging at least one field of vision with two juxtaposed radiation lobes and further exhibiting a series-connected amplifier (V) with a lower cutoff frequency of g 1 Hz, as well as of an evaluation circuit (AS) and an alarm unit (AE) whereby the evaluation circuit (AS) exhibits a signal path each for positive and negative signals each with a timing element (Z₁, Z₂) determining the signal flow duration and triggered by the output pulses of a window discriminator and delivers an alarm- triggering control pulse in the case of a change of the radiation intensity if within a specified time thereafter both a positive as well as a negative voltage pulse are present at the output of the radiation detector (SE), wherein the outputs of the timing elements (Zᵢ, Z₂) are connected to the inputs of an AND element (U) controlling the triggering - of the alarm whereby the window discriminator exhibits two complementary transistors (T₁, T₂) whose emitters and bases are interconnected and connected via an ohmic resistor (R₃) which is grounded at the base-end connection via a capacitor (C) whereby the capacitance of the latter and the value of the resistor (R₃) are dimensioned such that the voltage change at the output of the amplifier (V) caused by the slowest detectable disturbance movement is greater than that at the connection point between capacitor (C) and resistor (R₃).

2. Movement signalling device as defined in claim 1, wherein the two timing elements (Z₁, Z₂) are complementary timers.

3. Movement signalling device as defined in claim 1 or 2, wherein the capacitor (C) consists of two sub-capacitors whose common lead is connected to the interconnected bases of the transistors (Tᵢ, T₂) and whose other leads are connected to the positive and negative poles of the operating DC voltage source (± UB).

4. Movement signalling device as defined in any one of claims 1 to 3, wherein the value of the product R₃ . C effective at the base-end connection of the RC network (R₃, C) is so small that when the device is switched on only the amplifier (V) determines the time up until the device is armed.

## Revendications

1. Avertisseur de mouvement pour la surveillance d'un espace, se composant d'au moins deux capteurs à fonctionnement symétrique (Si, S₂) destiné à enregistrer le rayonnement électromagnétique dans le domaine infrarouge par l'intermédiaire d'un système optique (L) en vue de la représentation d'au moins un champ de vision avec deux cônes de radiation disposés l'un à côté de l'autre et un amplificateur (V) monté en aval avec un récepteur de rayonnement (SE) présentant une fréquence limite inférieure de ≤ 1 Hz, ainsi qu'un circuit d'exploitation (AS) et une unité d'alarme (AE), le circuit d'exploitation (AS) présentant respectivement une voie de signaux pour les signaux positifs et négatifs avec une horloge (Zᵢ, Z₂) déterminant la durée du signal commandée par les impulsions de sortie d'un discriminateur à fenêtre et délivrant en cas de variation de l'intensité du rayonnement une impulsion de commande déclenchant l'alarme, lorsque dans l'intervalle d'une période donnée à la fois une impulsion de tension positive et négative sont appliquées à la sortie du récepteur de rayonnement (SE), caractérisée par le fait, que les sorties des horloges (Z₁, Z₂) sont reliées aux entrées d'un opérateur ET (U) commandant le déclenchement de l'alarme et que le discriminateur à fenêtre présente deux transistors complémentaires (Tᵢ, T₂) dont les émetteurs et les bases sont connectés et reliés par une résistance ohmique (R₃) reliée à la masse à sa connexion côté base par l'intermédiaire d'un condensateur (C), sa capacité et la valeur de la résistance (R₃) étant mesurées de façon que la variation de tension due au mouvement parasite le plus lent pouvant encore être enregistré à la sortie de l'amplificateur (V) soit supérieure à celle au point de connexion entre le condensateur (C) et la résistance (R₃).

2. Avertisseur de mouvement selon la revendication 1, caractérisé par le fait que les deux horloges (Zᵢ, Z₂) comportent des temporisateurs complémentaires.

3. Avertisseur de déplacement suivant les revendications 1 ou 2, caractérisé par le fait que le condensateur (C) se compose de deux condensateurs partiels, dont la connexion commune est reliée aux bases montées en série des transistors (T_{1'} T₂) et l'autre connexion reliée au pôle positif ou négatif de la source de tension continue de service (± UB).

4. Avertisseur de mouvement suivant l'une des revendications 1 à 3, caractérisé par le fait que la valeur du produit R₃ . C agissant sur la connexion côté base de l'élément RC (R₃, C) est maintenue assez faible pour que, lors de la mise en circuit de l'appareil, seul l'amplificateur (V) détermine le temps jusqu'à la commutation sur armé.
